# EUROPÄISCHE PATENTSCHRIFT

(11) **EP 1 386 731 B1**
(45) Veröffentlichungstag und Bekanntmachung des Hinweises auf die Patenterteilung: **14.09.2005**
(21) Anmeldenummer: 03015245.8
(22) Anmeldetag: 05.07.2003
(51) Int. Cl.: B41C 1/10

(54) **Verfahren und Vorrichtung zum Herstellen einer Druckform für eine Rotationsdruckmaschine**
Method and device for producing a printing form for a rotary printing machine
Procédé et dispositif pour produire une forme d'impression pour une rotatif d'impression

(30) Priorität: 03.08.2002 DE 10235591
(43) Veröffentlichungstag der Anmeldung: 04.02.2004
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 836 939
- EP-A- 1 188 560
- DE-C- 4 430 555

## Beschreibung

Die Erfindung betrifft ein Verfahren zum Herstellen einer Druckform für eine Rotationsdruckmaschine durch bildgemäß gesteuertes Beschichten einer Oberfläche eines sich drehenden Druckformzylinders mit einem bildtragende Eigenschaften aufweisenden Medium, das mittels eines oder mehrerer Laserstrahlen eines entlang des Druckformzylinders verfahrbaren Laserschreibkopfes auf die Oberfläche des Druckformzylinders aufgebracht wird, bei dem das bildtragende Medium von einem Transferelement transportiert wird, und bei dem das Transferelement ein umlaufendes Transportmittel ist, das kontinuierlich durch einen Spalt, der zwischen der Oberfläche des Druckformzylinders und dem oder den Laserstrahlen gebildet ist, hindurch geführt wird. Ferner betrifft die Erfindung eine Vorrichtung zum Durchführen des Verfahrens.

Eine Möglichkeit zum Herstellen einer Druckform und bildgemäß gesteuertes Beschichten einer Oberfläche einer Druckformzylinders mittels Laser-Bebilderung ist aus der DE 44 30 555 C1 bekannt. Hierbei wird eine bandförmige Transportfolie mittels eines Bandtransportmechanismus zwischen der Oberfläche des Druckzylinders und der Bebilderungseinrichtung gemeinsam mit der Bebilderungseinheit über die gesamte Breite des Druckformzylinders bewegt, wobei die Lasereinheit bei jedem Bildpunkt Wärme auf die Thermotransferfolie einleitet und damit eine punktuelle Übertragung der Beschichtung des Transferbandes auf den Druckformzylinder vornimmt. Das Transferband ist an Stellen, die bei einer Bebilderung bereits transferiert wurden, verbraucht und kann nicht wiederverwendet werden.

Ferner ist ein ähnliches Verfahren samt Vorrichtung aus der DE 198 11 028 A1 bekannt, bei dem/der in Weiterbildung der vorherigen Ausführungsform das Transferband in einer Breite verwendet wird, das mehrerer Spuren nebeneinander für mehrere Bebilderungen aufweist, so dass ein Transferband gegenüber der bis dahin bekannten Lösung eine längere Lebensdauer hat. Der Bandtransportmechanismus weist eine Vorrats- und eine Aufwickelrolle auf, so dass das Transferband von der Vorratsrolle abgewickelt und auf die Aufwickelrolle aufgewickelt wird (oder umgekehrt). Wenn alle Bandspuren verbraucht sind, muss die Maschine gestoppt und ein Bandwechsel vorgenommen werden.

Aufgabe der Erfindung ist es daher, ein Verfahren und eine Vorrichtung zur Durchführung der Verfahrens zu schaffen, bei dem/der eine größere Anzahl Bebilderungen ohne Wechsel des Transferelementes erfolgen kann.

Diese Aufgabe wird mit einem eingangs genannten Verfahren gelöst, bei dem das Transportmittel jeweils vor dem Durchlaufen des Spaltes durch eine Vorratseinrichtung hindurch geführt und während des Durchlaufens durch die Vorratseinrichtung mit dem bildtragende Eigenschaften aufweisenden Medium bestückt wird.

Die besonderen Vorteile dieser Erfindung liegen vor allem darin, dass ein Abschnitt des Transferelementes jeweils vor seinem Durchlaufen des Behandlungsspaltes zwischen der Oberfläche des Druckformzylinders und des Laserstrahlen aussendenden Laserschreibkopfes eine Vorratseinrichtung passiert, in dem das Transferelement zunächst mit einem Medium bestückt wird, welches in sich Partikel mit bildtragenden Eigenschaften aufweist. Die Vorratseinrichtung kann dabei so gestaltet sein, dass in diese von außen her zu jeder Zeit, und zwar ohne den Maschinenlauf unterbrechen zu müssen, mit dem bildtragende Eigenschaften aufweisenden Medium nachgerüstet/nachgefüllt werden kann. Es ist nicht notwendig, dass Transferelement nach einer vorbestimmten Anzahl von Bebilderungen zu ersetzen , indem es nach dem Aufbrauchen/Abtragen der bildtragenden Elemente aus der Maschine entfernt wird. Das erfindungsgemäße Transferelement hat eine wesentlich höhere Lebensdauer als die bisher bekannten Transferelemente, da es vor jedem Bebilderungsvorgang erneut mit dem bildtragenden Medium bestückt wird.

Das Transferelement selbst ist so ausgebildet, dass einerseits das bildtragende Medium auf/an diesem haften bleibt und andererseits, dass das bildtragende Medium mittels eines oder mehrerer Laserstrahlen von dem Transferelement auf den Druckformzylinder aufgetragen, also vom Transferelement abgetragen werden kann. Vorzugsweise erfolgt das Bebildem mittel Laserbeschuss des Transferelementes, in dessen Folge das Medium in kleinsten Elementen auf den Druckformzylinder übertragen wird.

Gemäß einer bevorzugten Ausführungsform ist das Transferelement ein endlos umlaufendes Transportmittel, das um eine Achse umläuft und nach dem Passieren des Behandlungsspaltes (was bei dieser Anordnung gleichzeitig bedeutet, vor dem Passieren des Behandlungsspaltes) erneut durch die Vorratseinrichtung hindurch geführt und wiederum mit dem bildtragende Eigenschaften aufweisenden Medium bestückt wird.

Gemäß einer anderen Ausführungsform wird das endlos umlaufende Transportmittel nach dem Passieren des Spaltes zunächst vollständig gereinigt und anschließend erneut mit dem bildtragende Eigenschaften aufweisenden Medium bestückt. Zu diesem Zweck wird das Transportmittel zunächst durch eine entsprechend angeordnete Einrichtung geführt, in der das Transportmittel von seinen an ihm noch anhaftenden bildtragenden Bestandteilen (Partikel) z.B. mittel einer zusätzlichen Einrichtung gereinigt wird, bevor es erneut durch die Vorratseinrichtung hindurch geführt und in dieser erneut und vollständig bestückt/beschichtet wird.

Gemäß noch einen anderen Ausführungsform wird das Transportmittel nach dem Passieren des Spaltes mit bildtragende Eigenschaften aufweisendem Medium nachgerüstet. Das bedeutet, dass nur die Stellen mit dem Medium versorgt werden brauchen, an welchen das Medium (in Form von Partikeln) aufgrund des vorangehenden Bebilderungsvorgangs abgetragen wurde.

Gemäß einer Weiterbildung des erfindungsgemäßen Verfahrens wird das bildtragende Medium auf dem Transportmittel mittels elektrostatischer Haltekraft gehalten.

Gemäß einer anderen Weiterbildung des Verfahrens wird das bildtragende Medium auf dem Transportmittel mittels elektromagnetischer Haltekraft gehalten.

Gemäß einer Ausführungsform wird das bildtragende Medium auf die Oberfläche des Druckformzylinders aufgeschmolzen oder aufgesintert. Die Oberfläche des Druckformzylinders ist gemäß einer Möglichkeit z.B. hydrophil ausgebildet, während das aufgesinterte Material oleophil ist.

Gemäß einer Ausgestaltung der Erfindung wird das bildtragende Medium innerhalb der Vorratseinrichtung auf das Transportmittel aufgesprüht. Alternativ dazu kann das bildtragende Medium innerhalb der Vorratseinrichtung jedoch auch auf das Transportmittel aufgespritzt oder auch aufgestäubt werden. Das bildtragende Eigenschaften aufweisende Medium, das in der Vorratseinrichtung aufgenommen ist, kann pulverisiert oder aber auch flüssig sein. Wenn das bildtragende Medium flüssig ist, kann das Transportmittel innerhalb der Vorratseinrichtung beispielsweise auch durch Eintauchen in das Medium mit diesem bestückt/behaftet werden.

Ferner wird die Aufgabe gelöst mit einer Vorrichtung zum Durchführen des erfindungsgemäßen Verfahrens mit einem Druckformzylinder, mit einem einen oder mehrere Laserstrahlen aussendenden Laserschreibkopf, der entlang des sich drehenden Druckformzylinders verschiebbar angeordnet ist, mit einem umlaufenden Transferelement, mit welchem das bildtragende Eigenschaften aufweisende Medium transportierbar ist, wobei immer zumindest ein Abschnitt des Transferelements zwischen Laserschreibkopf und dem Druckformzylinder eingreift, und mit einer Vorratseinrichtung zum Bereitstellen des bildtragende Eigenschaften aufweisenden Mediums, in die das Transferelement mit einem anderen Abschnitt eingreift.

Innerhalb einer Rotationsdruckmaschine ist jeweils wenigstens ein Druckwerk vorgesehen, dem zumindest ein Druckformzylinder zugeordnet ist. Zum erfindungsgemäßen Bebildern des Druckformzylinders bzw. einer nahtlosen Druckformhülse oder gegebenenfalls einer Druckplatte ist ein Laserschreibkopf zum Aussenden eines oder mehrerer Laserstrahlen ausgebildet, der sich in unmittelbarer Nähe der zu beschreibenden Oberfläche befindet. Um den Druckformzylinder über seine gesamte Breite beschreiben zu können, ist der Laserschreibkopf entlang des Druckformzylinders verschiebbar angeordnet. Eine Möglichkeit der Anbringung und damit der Gewährleistung der notwendigen Verschiebbarkeit des Laserschreibkopfes besteht darin, diesen an einer Traverse, die entlang des Druckformzylinders verläuft, anzubringen. Der Druckformzylinder dreht unter dem Laserschreibkopf hinweg, so dass der Schreibvorgang spiralförmig erfolgt.

Zwischen dem Laserschreibkopf und der zu bedruckenden Oberfläche ist ein Spalt ausgebildet, in den das Transferelement hineinragt und durch den das umlaufende Transferelement kontinuierlich hindurchlaufen kann, ohne an den Laserschreibkopf oder den Druckformzylinder anzutreffen bzw. diese zu berühren.

Ferner ist z.B. unterhalb des Spaltes eine Vorratseinrichtung vorgesehen, in der das bildtragende Eigenschaften aufweisende Medium aufgenommen bzw. bereit gestellt ist. Das Transferelement selbst ist dabei so ausgebildet, dass es mit einem Abschnitt immer in den Spalt zwischen dem Laserschreibkopf und der zu bebildernden Oberfläche eingreift und mit einem anderen Abschnitt in die Vorratseinrichtung eingreift. Vorteilhaft muss das Transferelement innerhalb des Druckwerkes nur äußerst selten ausgetauscht, das heißt ausgebaut werden, z.B. wenn es nach langer Zeit verschlissen sein sollte, was gegenüber dem Stand der Technik geringere Maschinen-Stillstandszeiten bedeutet.

Gemäß einer vorteilhaften Ausgestaltung der erfindungsgemäßen Vorrichtung ist das Transferelement ein endlos umlaufendes Transportband, das aus einem für Laserlicht durchlässigen Material besteht. Das bildtragende Medium, das z.B. staubförmig ausgebildet sein kann, wird von dem Transferelement während seines Durchlaufes durch die Vorratseinrichtung aufgenommen und aufgrund vorzugsweise z.B. elektrostatischer oder elektromagnetischer Haltekraft an/auf diesem gehalten.

Gemäß einer anderen bevorzugten Ausführungsform ist das Transferelement als Scheibe ausgebildet, die mittels eines separaten Motors angetrieben wird. Alternativ dazu kann die Scheibe jedoch auch mittels Übertragungsglieder von einem die Zylinder antreibenden Motor angetrieben werden. Vorzugsweise besteht die Transportscheibe aus einem für Laserlicht durchlässigen Material, wie z.B. Quarzglas. Das bildtragende Medium, das z.B. staubförmig ausgebildet sein kann, wird von dem Transferelement während seines Durchlaufs durch die Vorratseinrichtung aufgenommen und aufgrund vorzugsweise z.B. elektrostatischer oder elektromagnetischer Haltekraft an/auf diesem gehalten.

Vorzugsweise ist die Drehachse der Transportscheibe senkrecht zur Längsachse des Druckzylinders ausgerichtet, so dass die Transportscheibe im Wesentlichen parallel zu einer gedachten Tangente des Druckzylinders angeordnet ist.

Alternativ dazu kann die Transportscheibe sowie deren Drehachse auch in anderer Weise ausgerichtet sein. Die jeweilige Lage/Position der Transportscheibe ist jedoch stets so, dass zumindest ein Teilabschnitt dieser in den Spalt zwischen dem Laserschreibkopf und dem Druckformzylinder eingreift und gleichzeitig zumindest ein anderer Teilabschnitt der Transportscheibe in die Vorratseinrichtung eingreift und das bildtragende Eigenschaften aufweisende Medium aufnimmt.

Gemäß einer Ausgestaltung der Transportscheibe, weist diese wenigstens einen Durchbruch auf, in dem das bildtragende Medium gespeichert bzw. aufgenommen ist. Beispielsweise kann das bildtragende Medium ein magnetisches Pulver sein, das den Durchbruch in der Transportscheibe verschließt, indem es eine Art Schleier formt, der in dem Durchbruch gebildet ist.

Dieser Schleier, der das bildtragende Medium bildende Partikel aufweist, wird in dem Moment, in dem er den (Bebilderungs-) Spalt durchläuft vom/von Laserstrahl/en durchdrungen bzw. die Partikel werden mittels Laserstrahlen beschossen und landen als kleine Teilchen auf der Oberfläche des Druckformzylinders.

Gemäß einer bevorzugten Ausführungsform ist die Vorrichtung so ausgebildet, dass das Transferelement samt der Vorratseinrichtung gemeinsam mit dem Laserschreibkopf entlang einer Traverse verschiebbar ist, so dass das Transferelement sowie die Vorratseinrichtung selbst relativ klein ausgebildet sein kann.

Gemäß einer Ausgestaltung der erfindungsgemäßen Vorrichtung können zusätzlich auch der Laserschreibkopf und das Transferelement relativ zueinander in Längsrichtung des Druckformzylinders verschoben bzw. eingerichtet werden, so dass jederzeit eine optimale Einstellung des Laserschreibkopfes relativ zu dem Transferelement und damit zu dem bildtragenden Medium möglich ist.

Die erfindungsgemäße Vorrichtung soll anhand eines Ausführungsbeispieles näher erläutert werden. In der Figur ist ein Druckformzylinder mit einer erfindungsgemäßen Bebilderungseinrichtung zumindest schematisch dargestellt.

Eine Rotationsdruckmaschine weist wenigstens ein Druckwerk auf, das wiederum wenigstens mit einem Druckformzylinder 1 versehen ist. Der Druckformzylinder 1 selbst, eine diesen ummantelnde Druckformhülse (nicht dargestellt) oder eine auf den Druckformzylinder aufgezogene Druckplatte (nicht dargestellt) werden innerhalb der Maschine mit einer Beschichtung (Bebilderung) versehen, die sich z.B. als Zwischenträger zum nachfolgenden Übertrag auf z.B. den Bedruckstoff eignet. Ein Laserschreibkopf 2, dessen Laserstrahlen senkrecht relativ zu der Längsachse des Druckformzylinders 1 auf diesen zu ausgerichtet sind, ist in unmittelbarer Nähe des Druckformzylinders 1 angeordnet.

Ferner ist eine Transportscheibe 3 vorgesehen, die mit einem oberen Abschnitt in den Spalt zwischen dem Laserschreibkopf 2 und dem Druckzylinder 1 eingreift. Ein in diesem Fall gegenüberliegender weiterer/andere Abschnitt der Transportscheibe 3 greift gleichzeitig in eine Vorratseinrichtung 4 ein. Die Transportscheibe 3 ist von einem separaten Motor 5 angetrieben und dreht die Scheibe 3 im Wesentlichen parallel zu einer Tangente des Zylinders.

Während sich die Transportscheibe 3 aufgrund ihrer Drehbewegung mit einem Abschnitt jeweils durch den Vorratsbehälter 4 bewegt, nimmt diese beständig das bildtragende Eigenschaften aufweisende Medium aus dem Vorratsbehälter 4 auf und transportiert es in den (Bebilderungs-) Spalt. Die Transportscheibe 3 wird so nah wie möglich an der Oberfläche des Druckformzylinders 1 entlang geführt, jedoch ohne diesen zu berühren. Der Vorratsbehälter 4 weist an seinem oberen freien Ende bzw. in seiner oberen Abdeckung einen schlitzförmigen Eingriff auf, durch den hindurch die Transportscheibe 3 in den Vorratsbehälter 4 eingreift. Über Einlässe (nicht dargestellt), die in den Vorratsbehälter 4 ragen, kann das bildtragende Medium auch z.B. währende des Bebilderungsvorgangs nachgefüllt werden.

### Bezugszeichenliste

- 1: Druckformzylinder
- 2: Laserschreibkopf
- 3: Transportscheibe
- 4: Vorratsbehälter
- 5: Motor

## Patentansprüche

1. Verfahren zum Herstellen einer Druckform für eine Rotationsdruckmaschine durch bildgemäß gesteuertes Beschichten einer Oberfläche eines sich drehenden Druckformzylinders mit einem bildtragende Eigenschaften aufweisenden Medium, das mittels eines oder mehrerer Laserstrahlen eines entlang des Druckformzylinders verfahrbaren Laserschreibkopfes auf die Oberfläche des Druckformzylinders aufgebracht wird,
• bei dem das bildtragende Medium von einem Transferelement transportiert wird,
• bei dem das Transferelement ein umlaufendes Transportmittel ist, das kontinuierlich durch einen Spalt, der zwischen der Oberfläche des Druckformzylinders und dem oder den Laserstrahlen gebildet ist, hindurch geführt wird, und
• bei dem das Transportmittel jeweils vor dem Durchlaufen des Spaltes durch eine Vorratseinrichtung hindurch geführt und während des Durchlaufens durch die Vorratseinrichtung mit dem bildtragende Eigenschaften aufweisenden Medium bestückt wird.

2. Verfahren zum Herstellen einer Druckform gemäß Anspruch 1, bei dem das Transportmittel endlos ist und um eine Achse läuft und nach dem Passieren des Spaltes erneut durch die Vorratseinrichtung hindurch geführt und mit dem bildtragende Eigenschaften aufweisenden Medium bestückt wird.

3. Verfahren zum Herstellen einer Druckform gemäß Anspruch 1 oder 2, bei dem das Transportmittel nach dem Passieren des Spaltes zunächst vollständig gereinigt und anschließend erneut mit dem bildtragende Eigenschaften aufweisenden Medium bestückt wird.

4. Verfahren zum Herstellen einer Druckform gemäß Anspruch 1 oder 2, bei dem das Transportmittel nach dem Passieren des Spaltes mit bildtragende Eigenschaften aufweisendem Medium nachgerüstet wird.

5. Verfahren zum Herstellen einer Druckform gemäß einem der Ansprüche 1 bis 4, bei dem das bildtragende Medium auf dem Transportmittel mittels elektrostatischer Haltekraft gehalten wird.

6. Verfahren zum Herstellen einer Druckform gemäß einem der Ansprüche 1 bis 4, bei dem des bildtragende Medium auf dem Transportmittel mittels elektromagnetischer Haltekraft gehalten wird.

7. Verfahren zum Herstellen einer Druckform gemäß einem der Ansprüche 1 bis 6, bei dem das bildtragende Medium mit Laserstrahlen beaufschlagt wird und kleinste Elemente des bildtragenden Mediums auf den Druckformzylinder übertragen werden.

8. Verfahren nach einem der Ansprüche 1 bis 7, bei dem das bildtragende Medium auf den Druckformzylinder aufgeschmolzen oder aufgesintert wird.

9. Verfahren nach einem der Ansprüche 1 bis 8, bei dem das bildtragende Medium innerhalb der Vorratseinrichtung auf das Transportmittel aufgesprüht wird.

10. Verfahren nach einem der Ansprüche 1 bis 8, bei dem das bildtragende Medium innerhalb der Vorratseinrichtung auf das Transportmittel aufgespritzt wird.

11. Verfahren nach einem der Ansprüche 1 bis 8, bei dem das bildtragende Medium innerhalb der Vorratseinrichtung auf das Transportmittel aufgestäubt wird.

12. Verfahren nach einem der Ansprüche 1 bis 8, bei dem das Transportmittel innerhalb der Vorratseinrichtung in das bildtragende Medium eingetaucht und beschichtet wird.

13. Vorrichtung zum Durchführen des Verfahrens gemäß Anspruch 1,
• mit einem Druckformzylinder (1),
• mit einem einen oder mehrere Laserstrahlen aussendenden Laserschreibkopf (2), der entlang des Druckformzylinders (1) verschiebbar angeordnet ist,
• mit einem umlaufenden Transferelement (3), mit welchem das bildtragende Eigenschaften aufweisende Medium transportierbar ist, wobei immer zumindest ein Abschnitt des Transferelements (3) zwischen Laserschreibkopf (2) und dem Druckformzylinder (1) eingreift, und
• mit einer Vorratseinrichtung (4), zum Bereitstellen des bildtragende Eigenschaften aufweisenden Mediums, in die das Transferelement (3) mit einem anderen Abschnitt eingreift.

14. Vorrichtung nach Anspruch 13, bei der das als Transportmittel ausgebildete Transferelement ein endlos umlaufendes Transportband ist.

15. Vorrichtung nach Anspruch 13, bei der das als Transportmittel ausgebildete Transferelement (3) eine einzelmotorisch antreibbare Transportscheibe ist.

16. Vorrichtung nach Anspruch 15, bei der die Drehachse der Transportscheibe senkrecht zur Längsachse des Druckformzylinders (1) ausgerichtet ist.

17. Vorrichtung nach Anspruch 15, bei der die Transportscheibe (3) Durchbrüche aufweist, in denen das bildtragende Medium gespeichert ist und die von Laserstrahlen durchdringbar sind.

18. Vorrichtung nach einem der Ansprüche 13 bis 16, bei der das Transportmittel (3) aus laserdurchlässigem Material hergestellt ist.

19. Vorrichtung nach einem der Ansprüche 13 bis 18, bei der der Laserschreibkopf (2) gemeinsam mit dem Transferelement (3) an einer entlang des Druckformzylinders (1) führenden Traverse verschiebbar angeordnet ist.

20. Vorrichtung nach einer der Ansprüche 13 bis 19 , bei der der Laserschreibkopf (2) und das Transferelement (3) relativ zueinander in Längsrichtung des Druckformzylinders (1) verschiebbar sind.

## Claims

1. Method of producing a printing forme for a rotary printing machine for coating, which is controlled in accordance with image, of a surface of a rotating printing forme cylinder with a medium which has image-carrying properties and which is applied to the surface of the printing forme cylinder by means of one or more laser beams of a laser writing head movable along the printing forme cylinder,
- in which the image-carrying medium is transported by a transfer element,
- in which the transfer element is a circulating transport means guided continuously through a gap formed between the surface of the printing forme cylinder and the laser beam or beams and
- in which the transport means in each instance before running through the gap is led through a storage device and during transit through the storage device is furnished with the medium having image-carrying properties.

2. Method of producing a printing forme according to claim 1, in which the transport means is endless and runs around an axis and after passing the gap is led again through the storage device and furnished with the medium having image-carrying properties.

3. Method of producing a printing forme according to claim 1 or 2, in which the transport means after passing the gap is initially completed cleaned and subsequently again furnished with the medium having the image-carrying properties.

4. Method of producing a printing forme according to claim 1 or 2, in which the transport means after passing the gap is subsequently furnished with medium having image-carrying properties.

5. Method of producing a printing forme according to one of claims 1 to 4, in which the image-canying medium is retained on the transport means by means of electrostatic retentive force.

6. Method of producing a printing forme according to one of claims 1 to 4, in which the image-carrying medium is retained on the transport means by means of electromagnetic retentive force.

7. Method of producing a printing forme according to one of claims 1 to 6, in which the image-carrying medium is acted on by laser beams and fine elements of the image-carrying medium are transferred to the printing forme cylinder.

8. Method according to one of claims 1 to 7, in which the image-carrying medium is melted or sintered onto the printing forme cylinder.

9. Method according to one of claims 1 to 8, in which the image-carrying medium is sprayed onto the transport means within the storage device.

10. Method according to one of claims 1 to 8, in which the image-carrying medium is dusted onto the transport means within the storage device.

11. Method according to one of claims 1 to 8, in which the image-carrying medium is dusted onto the transport means within the storage device.

12. Method according to one of claims 1 to 8, in which the transport medium is dipped into the image-carrying medium within the storage device and coated.

13. Device for carrying out the method according to claim 1, comprising
- a printing forme cylinder (1),
- a laser writing head (2) which emits one or more laser beams and which is arranged to be displaceable along the printing forme cylinder (1),
- an encircling transfer element (3) by which the medium having image-carrying properties is transportable, wherein always at least one section of the transfer element (3) engages between laser writing head (2) and the printing forme cylinder (1), and
- a storage device (4) for preparing the medium which has image-carrying properties and into which the transfer element (3) engages by another section.

14. Device according to claim 13, in which the transfer element constructed as transport means is an endless circulating transport belt.

15. Device according to claim 13, in which the transfer element (3) constructed as transport means is a transport disc drivable by an individual motor.

16. Device according to claim 15, in which the axis of rotation of the transport disc is oriented perpendicularly to the longitudinal axis of the printing forme cylinder (1).

17. Device according to claim 15, in which the transport disc (3) has passages in which the image-carrying medium is stored and which can be penetrated by laser beams.

18. Device according to one of claims 13 to 16, in which the transport means (3) is made of laser-permeable material.

19. Device according to one of claims 13 to 18, in which the laser writing head (2) in common with the transfer element (3) is arranged to be displaceable at a cross member guiding along the printing forme cylinder (1).

20. Device according to one of claims 13 to 19, in which the laser writing head (2) and the transfer element (3) are displaceable relative to one another in longitudinal direction of the printing forme cylinder (1).

## Revendications

1. Procédé de fabrication d'une forme d'impression pour une machine d'impression rotative en réalisant le revêtement commandé en fonction de l'image sur la surface d'un cylindre porte forme d'impression, rotatif, avec un milieu à propriétés de support d'image, ce milieu étant appliqué à la surface de ce cylindre à l'aide d'un ou plusieurs faisceaux laser d'une tête d'écriture laser, mobile le long du cylindre porte forme d'impression, selon lequel
- le milieu supportant l'image est transporté par un élément de transfert,
- l'élément de transfert est un moyen de transport en circulation, guidé en continu à travers un intervalle formé entre la surface supérieure du cylindre porte forme d'impression et le ou les faisceaux laser, et
- avant son passage dans l'intervalle, le moyen de transport est guidé respectivement à travers une installation d'alimentation et pendant son passage à travers cette installation d'alimentation il reçoit un milieu à propriétés de support d'image.

2. Procédé de fabrication d'une forme d'impression selon la revendication 1,
selon lequel
le moyen de transport est un moyen sans fin tournant autour d'un axe et qui, après son passage dans l'intervalle, est de nouveau conduit à travers l'installation d'alimentation pour être muni du milieu à propriétés de support d'image.

3. Procédé de fabrication d'une forme d'impression selon la revendication 1 ou 2,
selon lequel
le moyen de transport est tout d'abord complètement nettoyé après son passage dans l'intervalle et ensuite il est de nouveau muni d'un milieu à propriétés de support d'image.

4. Procédé de fabrication d'une forme d'impression selon les revendications 1 ou 2,
selon lequel
après le passage de l'intervalle, le moyen de transport est muni de manière complémentaire d'un milieu à propriétés de support d'image.

5. Procédé de fabrication d'une forme d'impression selon l'une des revendications 1 à 4,
selon lequel
le milieu à propriétés de support d'image est maintenu sur le moyen de transport par une force de fixation électrostatique.

6. Procédé de fabrication d'une forme d'impression selon l'une des revendications 1 à 4,
selon lequel
le milieu à propriétés de support d'image est maintenu sur le moyen de transport par une force de fixation électromagnétique.

7. Procédé de fabrication d'une forme d'impression selon l'une des revendications 1 à 6,
selon lequel
le milieu à propriétés de support d'image est soumis à des faisceaux laser et les éléments les plus petits de ce milieu sont transférés au cylindre de forme d'impression.

8. Procédé de fabrication selon l'une des revendications 1 à 7,
selon lequel
le milieu à propriétés de support d'image est fondu ou fritté sur le cylindre de forme d'impression.

9. Procédé de fabrication selon l'une des revendications 1 à 8,
selon lequel
le milieu à propriétés de support d'image est pulvérisé sur le moyen de transport à l'intérieur de l'installation d'alimentation.

10. Procédé de fabrication selon l'une des revendications 1 à 8,
selon lequel
le milieu à propriétés de support d'image est projeté sur le moyen de transport à l'intérieur de l'installation d'alimentation.

11. Procédé de fabrication selon l'une des revendications 1 à 8,
selon lequel
le milieu à propriétés de support d'image est pulvérisé à l'état de poussière sur le moyen de transport à l'intérieur de l'installation d'alimentation.

12. Procédé de fabrication selon l'une des revendications 1 à 8,
selon lequel
le moyen de transport est plongé et revêtu du milieu à propriétés de support d'image à l'intérieur de l'installation d'alimentation.

13. Dispositif pour la mise en oeuvre du procédé selon la revendication 1, comprenant
- un cylindre porte-forme d'impression (1),
- une tête d'inscription laser (2) émettant un ou plusieurs faisceaux laser, cette tête coulissant le long du cylindre porte-forme d'impression (1),
- un élément de transfert (3), en circulation, qui transporte le milieu à propriétés de support d'image, et toujours au moins un segment de l'élément de transfert (3) vient entre la tête d'inscription laser (2) et le cylindre porte-forme d'impression (1) et
- une installation d'alimentation (4) fournissant le milieu à propriétés de support d'image dans lequel arrive un autre segment de l'élément de transfert (3).

14. Dispositif selon la revendication 13,
selon lequel
l'élément de transfert réalisé en forme de moyen de transport est une bande transporteuse tournant en continu.

15. Dispositif selon la revendication 13,
selon lequel
l'élément de transfert (3) en forme de moyen de transport est un disque de transport entraîné par un unique moteur.

16. Dispositif selon la revendication 15,
selon lequel
l'axe de rotation du disque de transport est perpendiculaire à l'axe longitudinal du cylindre porte-forme d'impression (1).

17. Dispositif selon la revendication 15,
selon lequel
le disque de transport (3) comporte des passages dans lesquels est stocké le milieu à propriétés de support d'image et qui peuvent être traversés par les faisceaux laser.

18. Dispositif selon l'une des revendications 13 à 16,
selon lequel
le moyen de transport (3) est fabriqué en une matière perméable au laser.

19. Dispositif selon l'une des revendications 13 à 18,
selon lequel
la tête d'inscription laser (3) est montée de manière coulissante globalement avec l'élément de transfert (3) sur une traverse guidée le long du cylindre porte forme d'impression (1).

20. Dispositif selon l'une des revendications 13 à 19,
selon lequel
la tête d'inscription laser (2) et l'élément de transfert (3) peuvent être coulissés l'un par rapport à l'autre suivant la direction longitudinale du cylindre porte-forme d'impression (1).
